# EUROPÄISCHE PATENTSCHRIFT

(11) **EP 2 519 730 B1**
(45) Veröffentlichungstag und Bekanntmachung des Hinweises auf die Patenterteilung: **16.09.2015**
(21) Anmeldenummer: 10779003.2
(22) Anmeldetag: 12.11.2010
(51) Int. Cl.: F02M 51/06, F02M 55/00, F02M 61/08, F02M 61/16

(54) **EINSPRITZVENTIL FÜR EIN FLUID**
FLUID INJECTION VALVE
INJECTEUR DE FLUIDE

(30) Priorität: 29.12.2009 DE 102009055362
(43) Veröffentlichungstag der Anmeldung: 07.11.2012
(73) Patentinhaber: Robert Bosch GmbH, 70469 Stuttgart (DE)
(72) Erfinder: SCHMIEDER, Dietmar, 71706 Markgroeningen (DE); SEBASTIAN, Thomas, 71729 Erdmannhausen (DE)
(86) Internationale Anmeldenummer: PCT/EP2010/067405
(87) Internationale Veröffentlichungsnummer: WO 2011/080002

(56) Entgegenhaltungen:
- DE-A1- 10 110 678
- US-A1- 2002 179 062
- US-A1- 2003 150 939

## Beschreibung

### Stand der Technik

Die Erfindung geht aus von einem Einspritzventil für ein Fluid, insbesondere für Kraftstoff, nach dem Oberbegriff des Anspruchs 1.

Bei einem bekannten Brennstoffeinspritzventil für Brennkraftmaschinen (DE 102 57 895 A1) ist das den Zulaufstutzen mit der dem Ventilsitz vorgelagerten Ventilkammer im zulaufstutzenfernen Düsenkörper verbindende, fluidführende Rohr in das Ventilgehäuse integriert und verläuft parallel versetzt zu der Gehäuseachse. Das Ventilgehäuse umschließt einen im Querschnitt kreiszylindrischen Hohlraum, in dem ein piezoelektrischer oder magnetostriktive Aktor zur Ventilbetätigung angeordnet ist. Die im Querschnitt kreisringförmige Gehäusewand ist einseitig längsdurchgehend radial verdickt und ist in dem Verdickungsbereich mit einer Axialbohrung versehen, in der das Rohr geführt ist. Das Rohr ist am unteren Ende um etwa 90° umgebogen und in eine in der Ventilkammer mündende Radialöffnung im Düsenkörper eingesteckt und mit dem Düsenkörper verschweißt oder verlötet. An dem vom Düsenkörper abgekehrten Ende ist das Rohr an den Zulaufstutzen angesetzt und mit dem Zulaufstutzen fest verbunden.

US 2002/0179062 offenbart auch ein Brennstoffeinspritzventil mit einen fluidführenden Rohr.

### Offenbarung der Erfindung

### Vorteile der Erfindung

Das erfindungsgemäße Einspritzventil mit den Merkmalen des Anspruchs 1 hat den Vorteil, dass durch die Gewindeverbindung zwischen dem fluidführenden Rohr und dem die Ventilkammer enthaltenden Düsenkörper und durch das in der Gewindeverbindung integrierte mindestens eine Dichtungselement eine Verbindung zwischen Düsenkörper und Rohr besteht, die hochbelastbar ist und den zunehmend geforderten hohen Kraftstoffdrücken im Einspritzventil mit zuverlässiger Dichtheit standhält.

Durch die in den weiteren Ansprüchen aufgeführten Maßnahmen sind vorteilhafte Weiterbildungen und Verbesserungen des im Anspruch 1 angegebene Einspritzventils möglich.

Gemäß einer vorteilhaften Ausführungsform der Erfindung ist die Fluidverbindung zwischen dem das Innengewinde aufweisenden Sackloch und der Ventilkammer von einer im Düsenkörper verlaufenden Querbohrung gebildet, die unterhalb des Innengewindes im Sacklochgrund mündet. Mit einer solchen, vorzugsweise radial in den Düsenkörper eingebrachten Querbohrung lässt sich die Verbindung zwischen dem im Düsenkörper exzentrisch angeordneten Sackloch und der zentral angeordneten Ventilkammer fertigungstechnisch sehr günstig realisieren.

Gemäß einer vorteilhaften Ausführungsform der Erfindung ist das mindestens eine Dichtungselement ein Dichtungsring aus Polytetrafluorethylen (PTFE), der in einer Ringnut innerhalb des Außengewindes einliegt. Dieser Dichtungsring wird bei der Montage aufgeweitet, über das Außengewinde geschoben und schnappt in die Ringnut ein. Danach wird das Außengewinde in das Innengewinde des Düsenkörpers eingeschraubt, und der PTFE-Dichtungsring dichtet zuverlässig die Gewindeverbindung selbst bei hohen Einspritzdrücken ab.

Gemäß einer vorteilhaften Ausführungsform der Erfindung mündet in dem Sackloch oberhalb des Dichtungselements im Bereich des Innengewindes eine in den Düsenkörper eingebrachte, nach außen führende Leckagebohrung. Oberhalb der Leckagebohrung ist innerhalb der Gewindeverbindung von Innen- und Außengewinde ein zweites Dichtungselement angeordnet, das beispielsweise ebenfalls als PTFE-Dichtungsring ausgebildet sein kann. Mit der Leckagebohrung können evtl. über das erste Dichtungselement auftretende Leckagen nach außen, z.B. in das Kurbelgehäuse der Brennkraftmaschine, geleitet werden. Da im Kurbelgehäuse üblicherweise ein Druck von ca. 5 bar herrscht, ist durch das zweite Dichtungselement sichergestellt, dass keine Leckage in das Innere des Ventilgehäuses gelangt, in dem der nicht kraftstoffresistente Aktor zur Betätigung des Einspritzventils angeordnet ist. Zusätzlich kann über die Leckagebohrung eine Prüfung der Dichtigkeit des ersten Dichtungselements vorgenommen werden.

Gemäß einer vorteilhaften Ausführungsform der Erfindung ist das Außengewinde auf einem vom Rohr separierten, hohlzylindrischen Verbindungsstück ausgebildet, das an das Rohrende angesetzt, vorzugsweise teilweise in dieses eingesetzt, und mit dem Rohr fest verbunden ist. Die Verbindung erfolgt durch Löten oder Schweißen. Das Rohr ist in einer zum Sackloch im Düsenkörper koaxialen Durchgangsöffnung geführt, die in einem das Ventilgehäuse an dessen vom Düsenkörper abgekehrten Gehäuseende abdeckenden Anschlussstück ausgebildet ist. Die axiale Länge des Rohrs ist so bemessen, dass es bei vollständig in das Innengewinde im Sackloch eingeschraubtem Verbindungsstück über das Anschlussstück axial vorsteht. Auf das vorstehende Rohrende ist der Zulaufstutzen aufgesetzt und mit dem Rohr fest, vorzugsweise durch Pressen und Schweißen, verbunden. Damit wird in fertigungstechnisch vorteilhafter Weise eine vorfertigbare Baueinheit aus Zulaufstutzen, Rohr und Verbindungsstück erzielt, die vorteilhaft einfach montiert werden kann, indem sie in das Ventilgehäuse durch die Durchgangsbohrung im Anschlussstück hindurch eingesetzt und in das Sackloch im Düsenkörper eingeschraubt wird. Das zuvor in das Außengewinde des Verbindungsstücks eingesetzte Dichtungselement stellt dabei automatisch eine zuverlässige Dichtung der Gewindeverbindung zwischen Verbindungsstück und Düsenkörper her.

Gemäß einer vorteilhaften Ausführungsform der Erfindung trägt der Anschlussstutzen ein Außengewinde und ist in der Durchgangsbohrung im Anschlussstück ein Innengewinde zum Einschrauben des Anschlussstutzens vorgehalten. Die Verschraubung des Zulaufstutzens im Anschlussstück steigert die Robustheit des Einspritzventils gegen rauhe Betriebsweise. Sowohl bei nur durch das Anschlussstück hindurchgeführtem Rohr als auch bei eingeschraubtem Zulaufstutzen ist die Schnittstelle zwischen Anschlussstück und Rohr bzw. Zulaufstutzen abgedichtet, was vorzugsweise durch eine auf der Oberfläche des Anschlussstücks umlaufende Schweiß- oder Lötnaht am Rohr bzw. Zulaufstutzen realisiert ist. Auf eine solche zusätzliche Abdichtung kann verzichtet werden, wenn gemäß einer vorteilhaften Ausführungsform der Erfindung auf das Anschlussstück ein Kunststoffkörper aufgespritzt wird, der teilweise den Zulaufstutzen umschließt.

### Kurze Beschreibung der Zeichnungen

Die Erfindung ist anhand von in den Zeichnungen dargestellten Ausführungsbeispielen in der nachfolgenden Beschreibung näher erläutert. Es zeigen:
Figur 1 einen Längsschnitt eines Einspritzventils für ein Fluid,
Figur 2 eine vergrößerte Darstellung des Ausschnitts II in Figur 1,
Figur 3 eine gleiche Darstellung wie in Figur 1 eines modifizierten Einspritzventils,
Figur 4 eine vergrößerte Darstellung des Ausschnitts IV in Figur 3.

### Ausführungsformen der Erfindung

Das in Figur 1 im Längsschnitt dargestellte Einspritzventil für ein Fluid, z.B. für Kraftstoff in einer Kraftstoffversorgungsanlage für Brennkraftmaschinen, weist ein z.B. hülsenartiges Ventilgehäuse 11 auf, dessen eines Gehäuseende von einem Düsenkörper 12 abgeschlossen und dessen anderes Gehäuseende von einem Anschlussstück 13 abgedeckt ist. Düsenkörper 12 und Anschlussstück 13 sind fest mit dem Ventilgehäuse 11 verbunden, z.B. durch jeweils eine umlaufende Schweißnaht 14, 15. Am freien Ende des Düsenkörpers 12 ist eine von einem Ventilsitz 16 umschlossene Abspritzöffnung 17 ausgebildet. Dem Ventilsitz 16 ist eine Ventilkammer 18 vorgelagert. Durch die Ventilkammer 18 taucht eine im Düsenkörper 12 verschieblich geführte Ventilnadel 19 hindurch, die mit einem Schließkopf 191 von einer am Düsenkörper 12 und an der Ventilnadel 19 sich abstützenden Ventilschließfeder 20 unter Schließen der Abspritzöffnung 17 auf den Ventilsitz 16 aufgepresst wird. Zur Betätigung der nach außen gegen die Rückstellkraft der Ventilschließfeder 20 öffnenden Ventilnadel 19 dient ein piezoelektrischer Aktor 21, der in Reihe mit einem hydraulischen Koppler 22 in dem Ventilgehäuse 11 aufgenommen und zwischen Ventilnadel 19 und Anschlussstück 13 axial kraftschlüssig eingespannt ist. Aufbau und Funktion von Aktor 21 und Koppler 22 sind bekannt und beispielsweise in der DE 103 19 599 A1 oder DE 10 2007 028 490 A1 beschrieben.

An dem vom Anschlussstück 13 abgedeckten Gehäuseende des Ventilgehäuses 11 ist ein Zulaufstutzen 23 zum Aufstecken einer Kraftstoffzuleitung angeordnet. Ein durch das Ventilgehäuse 11 geführtes Rohr 30 stellt eine Fluidverbindung zwischen dem Zulaufstutzen 23 und der Ventilkammer 18 her. Hierzu ist im Düsenkörper 12 ein zur Gehäuseachse des Ventilgehäuses 11 radial versetzt angeordnetes, axiales Sackloch 24 mit Innengewinde ausgebildet und das Rohr 30 an seinem vom Zulaufstutzen 23 abgekehrte Rohrende mittels eines Außengewindes in dem Innengewinde verschraubt. Die Gewindeverbindung von Innen- und Außengewinde ist in Figur 2 mit 25 bezeichnet. Vorzugsweise wird das Außengewinde nicht unmittelbar auf das Rohrende des dünnwandigen Rohrs 30 aufgeschnitten, sondern auf ein dickwandiges, hohlzylindrisches Verbindungsstück 26, das mit einem im Durchmesser reduzierten Zapfen 261 in das Rohrende eingesetzt und mit diesem verschweißt oder verlötet ist, wie dies die in Figur 2 skizzierte Schweißnaht 27 veranschaulicht. Von dem Sackloch 24 ist unterhalb der Gewindeverbindung 25 eine Fluidverbindung zu der Ventilkammer 18 hergestellt. Diese Fluidverbindung ist mittels einer Querbohrung 28 realisiert, die im Sackloch 24, hier im Sacklochgrund, mündet. Wie Figur 1 zeigt, ist die Querbohrung 28 radial in den Düsenkörper 12 eingebracht und am vom Sackloch 24 entfernten Ende mittels einer eingepressten Kugel 29 druckdicht verschlossen. In der Gewindeverbindung 25 ist mindestens ein Dichtungselement 31 angeordnet, das eine Fluidleckage aus der Sackbohrung 24 heraus in das Innere des Ventilgehäuses 11, in dem der nichtkraftstoffresistente Aktor 21 einliegt, zuverlässig verhindert.

Wie insbesondere aus Figur 2 ersichtlich ist, ist das Dichtungselement 31 ein Dichtungsring 32 aus Polytetrafluorethylen (PTFE), der in einer im Verbindungsstück 26 innerhalb des Außengewindes in das Verbindungsstück 26 hinein eingestochenen Ringnut 33 einliegt. Zur Montage wird der Dichtungsring 32 mittels eines konischen Spreizdorns, der das Außengewinde bis hin zur Ringnut 33 abdeckt, aufgeweitet und in die Ringnut 33 eingeschnappt. Beim Einschrauben des Außengewindes in das Innengewinde des Düsenkörpers 12 dichtet der Dichtungsring 32 die Gewindegänge selbst bei hohen Drücken zuverlässig ab. Anstelle der Ausführung des Dichtungselements 31 als einen solchen Dichtungsring 32 kann auch das Innen- oder Außengewinde der Gewindeverbindung 25 mit einer Dichtungsschicht aus einem Elastomer, z.B. Teflon, beschichtet werden, die bei Verschraubung ebenfalls eine zuverlässige Dichtung zwischen den Gewindegängen herstellt.

Das durch das Innere des Ventilgehäuses 11 zwischen Gehäusewand und Aktor 21 sich erstreckende, fluidführende Rohr 30 ist in einer in das Anschlussstück 13 koaxial zu dem Sackloch 24 eingebrachten Durchgangsbohrung 34 hindurchgeführt, wobei die Länge des Rohrs 30 so bemessen ist, dass es bei vollständig in das Innengewinde im Sackloch 24 eingeschraubtem Verbindungsstück 26 axial über das Anschlussstück 13 vorsteht. Der Zulaufstutzen 23 ist auf das vorstehende Rohrende aufgesetzt und mit dem Rohrende verpresst und verschweißt (Schweißnaht 35 in Figur 1).

Bei der Montage werden zunächst das Rohr 30, das Verbindungsstück 26 und der Zulaufstutzen 23 zu einer Baueinheit gefügt. Diese Baueinheit wird durch die Durchgangsbohrung 34 im Anschlussstück 13 hindurchgeführt und mit dem Verbindungsstück 26 im Sackloch 24 des Düsenkörpers 12 verschraubt. Zum Ansetzen eines Drehwerkzeugs ist der Zulaufstutzen 23 mit zwei diametralen Abflachungen 231 versehen. Nach vollständiger Verschraubung des Verbindungsstücks 26 im Sackloch 24 wird auf das Anschlussstück 13 ein Kunststoffkörper 36 aufgespritzt, der den Zulaufstutzen 23 in dessen dem Anschlussstück 13 zugekehrten unteren Bereich hermetisch umschließt. Dadurch wird einerseits die Durchgangsbohrung 34 im Anschlussstück 13 fluiddicht abgedichtet und andererseits der Zulaufstutzen 23 stabilisiert. Wird auf den aufgespritzten Kunststoffkörper 36 verzichtet, so ist die Durchführung des Rohrs 30 durch das Anschlussstück 13 abzudichten was vorzugsweise durch eine um das Rohr 30 umlaufende Schweißnaht auf der Oberfläche des Anschlussstücks 13 vorgenommen ist.

In dem dargestellten Ausführungsbeispiel ist in den Düsenkörper 12 noch eine Leckagebohrung 37 eingebracht, die im Bereich der Gewindeverbindung 25 im Sackloch 24 mündet. Oberhalb der Leckagebohrung 37, also auf der von dem Dichtungselement 31 abgekehrten Seite der Mündung der Leckagebohrung 37 im Sackloch 24, ist innerhalb der Gewindeverbindung 25 ein zweites Dichtungselement 38 angeordnet. Das zweite Dichtungselement 38 ist identisch dem ersten Dichtungselement 31 ausgebildet, weist also wiederum einen Dichtungsring aus PTFE auf, der in einer Ringnut 33 im Verbindungsstück 26 einliegt. Möglich ist auch wiederum eine Beschichtung eines der Gewinde der Gewindeverbindung 25 mit einer Dichtungsschicht. Das zweite Dichtungselement 38 dichtet die Leckagebohrung 37 gegen den Innenraum des Ventilgehäuses 18 ab. Die Leckagebohrung 37 hat die Aufgabe, evtl. auftretende Leckagen über das erste Dichtungselement 31 abzuführen, z.B. in das Kurbelgehäuse der Brennkraftmaschine. Außerdem ermöglicht die Leckagebohrung 38 eine Leckageprüfung des ersten Dichtungselements 31.

Zur Abdichtung der über die Ventilnadel 19 bestehenden Verbindung des Innern des Ventilgehäuses 11 zur Ventilkammer 18 ist auf die Ventilnadel 19 ein Faltenbalg 39 aufgeschoben, wobei das eine Balgenende auf der Ventilnadel 19 und das andere Balgenende am Düsenkörper 12 fluiddicht festgelegt ist.

Das in Figur 3 im Längsschnitt dargestellte Einspritzventil ist gegenüber dem zuvor beschriebenen Einspritzventil insofern modifiziert, als das erste Dichtungselement 31 nicht als Radialdichtung, sondern als Axialdichtung ausgeführt ist. Hierzu ist der Sacklochgrund mit einem gegenüber dem Sacklochdurchmesser kleineren Durchmesser ausgebildet, so dass am Übergang vom Sackloch 24 zum Sacklochgrund eine der Mündung der Querbohrung 28 vorgelagerte Ringschulter 40 (Figur 4) vorhanden ist. Auf dieser Ringschulter 40 liegt eine ringförmige Dichtungsscheibe 41 aus PTFE auf. Beim Einschrauben der Baueinheit aus Rohr 30, Verbindungsstück 26 und Zulaufstutzen 23 presst sich das Stirnende der Baueinheit, hier also die ringförmige Stirnfläche des Verbindungsstücks 26, auf die Dichtungsscheibe 41 auf.

Eine weitere Modifizierung des Einspritzventils besteht darin, dass der Zulaufstutzen 23 ein Außengewinde trägt, das in einen in die Durchgangsbohrung 34 im Anschlussstück 13 eingeschnittenen Innengewinde verschraubt ist. Die Gewindeverbindung zwischen Zulaufstutzen 23 und Anschlussstück 13 ist in Figur 3 mit 42 gekennzeichnet. Zur fluiddichten Durchführung des Rohrs 30 durch das Anschlussstück 13 ist der Zulaufstutzen 23 über eine umlaufende Schweißnaht 43 mit dem Anschlussstück 13 verbunden. Die Schweißnaht 43 kann entfallen, wenn - wie dies bei dem Einspritzventil in Figur 1 vorgenommen ist - auf den Anschlusskörper 13 ein den Zulaufstutzen 23 teilweise umschließender Kunststoffkörper 36 aufgespritzt ist, wie dies in Figur 3 strichpunktiert angedeutet ist.

Im übrigen stimmt das Einspritzventil gemäß Figur 3 mit dem in Figur 1 dargestellten Einspritzventil überein, so dass gleiche Bauelemente mit gleichen Bezugszeichen versehen sind.

## Patentansprüche

1. Einspritzventil für ein Fluid, insbesondere für Kraftstoff, mit einem Ventilgehäuse (11), mit einem an einem Gehäuseende des Ventilgehäuses (11) angeordneten Zulaufstutzen (23) für das Fluid, mit einem am anderen Gehäuseende angeordneten Düsenkörper (12), der einen eine Abspritzöffnung (17) umgebenden Ventilsitz (16) und eine diesem vorgelagerte Ventilkammer (18) aufweist, und mit einem im Ventilgehäuse (11) verlaufenden, fluidführenden Rohr (30), das die Ventilkammer (18) mit dem Zulaufstutzen (23) verbindet, wobei im Düsenkörper (12) ein zur Gehäuseachse des Ventilgehäuses (11) radial versetzt angeordnetes, axiales Sackloch (24) ausgebildet und vom Sackloch (24) zur Ventilkammer (18) eine Fluidverbindung hergestellt ist **dadurch gekennzeichnet, dass** das Rohr (30) an seinem ventilkammerseitigen Rohrende mittels eines Außengewindes in einem Innengewinde des Sacklochs (24) verschraubt ist und dass die Gewindeverbindung (26) von Innen- und Außengewinde mittels mindestens eines Dichtungselements (31) gegenüber dem Sackloch (24) abgedichtet ist.

2. Einspritzventil nach Anspruch 1, **dadurch gekennzeichnet, dass** die Fluidverbindung zwischen Sackloch (24) und Ventilkammer (18) von einer im Düsenkörper (12) verlaufenden Querbohrung (28) gebildet ist, die unterhalb des Innengewindes im Sacklochgrund mündet.

3. Einspitzventil nach Anspruch 1 oder 2, **dadurch gekennzeichnet, dass** das mindestens eine Dichtungselement (31) ein Dichtungsring (32), vorzugsweise aus PTFE, ist, der in einer Ringnut (32) innerhalb des Außengewindes einliegt.

4. Einspritzventil nach Anspruch 3, **dadurch gekennzeichnet, dass** das mindestens eine Dichtungselement (31) eine ringförmige Dichtungsscheibe (41), vorzugsweise aus PTFE, ist, die auf eine im Sackloch (24) der Mündung der Fluidverbindung vorgeordnete Ringschulter (40) axial kraftschlüssig aufgepresst ist.

5. Einspritzventil nach einem der Ansprüche 2 bis 4, **dadurch gekennzeichnet, dass** in dem Sackloch (24) oberhalb des mindestens einen Dichtungselements (21) im Bereich des Innengewindes eine nach außen führende Leckagebohrung (37) mündet und oberhalb der Leckagebohrung (37) im Bereich der Gewindeverbindung (16) ein zweites Dichtungselement (38) angeordnet ist.

6. Einspritzventil nach Anspruch 5, **dadurch gekennzeichnet, dass** das zweite Dichtungselement (38) ein Dichtungsring (32), vorzugsweise aus PTFE, ist, der in einer Ringnut (33) innerhalb des Außengewindes einliegt.

7. Einspritzventil nach Anspruch 1 oder 2, **dadurch gekennzeichnet, dass** das mindestens eine Dichtungselement (38) von einer Dichtungsschicht aus einem Elastomer, vorzugsweise Teflon, gebildet ist, mit der eines der Gewinde der Gewindeverbindung (25) beschichtet ist.

8. Einspritzventil nach einem der Ansprüche 1 bis 7, **dadurch gekennzeichnet, dass** das Außengewinde auf einem vom Rohr (30) separierten, hohlzylindrischen Verbindungsstück (26) angeordnet ist, das an das Rohrende angesetzt, vorzugsweise teilweise in dieses eingesetzt, und mit dem Rohr (30) fest verbunden ist.

9. Einspritzventil nach Anspruch 8, **dadurch gekennzeichnet, dass** das Rohr (30) in einer zum Sackloch (24) im Düsenkörper (12) koaxialen Durchgangsöffnung (34) in einem das Ventilgehäuse (11) an dessen vom Düsenkörper (12) abgekehrten Gehäuseende abdeckenden Anschlussstück (13) hindurchgeführt und in seiner axialen Länge so bemessen ist, dass es bei vollständig in das Sackloch (24) eingeschraubtem Verbindungsstück (26) über das Anschlussstück (13) axial vorsteht, und dass der Zulaufstutzen (23) auf das vorstehende Rohrende aufgesetzt und mit diesem fest, vorzugsweise durch Pressen und Schweißen, verbunden ist.

10. Einspritzventil nach Anspruch 9, **dadurch gekennzeichnet, dass** der Zulaufstutzen (23) ein Außengewinde trägt, das in einem in der Durchgangsbohrung (34) ausgebildeten Innengewinde verschraubbar ist.

11. Einspritzventil nach Anspruch 9 oder 10, **dadurch gekennzeichnet, dass** der Zulaufstutzen (23) teilweise von einem auf das Anschlussstück (13) aufgespritzten Kunststoffkörper (36) umschlossen ist.

12. Einspritzventil nach Anspruch 9 oder 10, **dadurch gekennzeichnet, dass** das Rohr (30) bzw. der verschraubte Anschlussstutzen (23) gegenüber der Durchgangsbohrung (34) im Anschlussstück (13) abgedichtet ist, vorzugsweise durch eine um das Rohr (30) bzw. den Anschlussstutzen (23) herum gelegte Schweiß- oder Lötnaht auf der Oberfläche des Anschlussstücks (13).

## Claims

1. Injection valve for a fluid, in particular for fuel, having a valve housing (11), having an inflow connector (23), which is arranged at one housing end of the valve housing (11), for the fluid, having a nozzle body (12), which is arranged at the other housing end and has a valve seat (16) surrounding a discharge opening (17) and has a valve chamber (18) positioned upstream of said valve seat, and having a fluid-conducting pipe (30) which runs in the valve housing (11) and which connects the valve chamber (18) to the inflow connector (23), wherein, in the nozzle body (12), there is formed an axial blind bore (24) which is arranged radially offset with respect to the housing axis of the valve housing (11), and a fluidic connection is produced from the blind bore (24) to the valve chamber (18), **characterized in that** the pipe (30) is, at its valve chamber-side pipe end, screwed by way of an external thread into an internal thread of the blind bore (24), and **in that** the threaded connection (25) of the internal thread and external thread is sealed off with respect to the blind bore (24) by way of at least one seal element (31).

2. Injection valve according to Claim 1, **characterized in that** the fluidic connection between the blind bore (24) and valve chamber (18) is formed by a transverse bore (28) which runs in the nozzle body (12) and which opens into the blind bore base below the internal thread.

3. Injection valve according to Claim 1 or 2, **characterized in that** the at least one seal element (31) is a seal ring (32), composed preferably of PTFE, which lies in an annular groove (33) within the external thread.

4. Injection valve according to Claim 3, **characterized in that** the at least one seal element (31) is an annular seal disc (41), composed preferably of PTFE, which is pressed axially in non-positively locking fashion onto an annular shoulder (40) positioned in the blind bore (24) upstream of the opening-in point of the fluidic connection.

5. Injection valve according to one of Claims 2 to 4, **characterized in that** an outwardly leading leakage bore (37) opens into the blind bore (24) above the at least one seal element (21) in the region of the internal thread, and a second seal element (38) is arranged above the leakage bore (37) in the region of the threaded connection (25).

6. Injection valve according to Claim 5, **characterized in that** the second seal element (38) is a seal ring (32), composed preferably of PTFE, which lies in an annular groove (33) within the external thread.

7. Injection valve according to Claim 1 or 2, **characterized in that** the at least one seal element (38) is formed by a seal layer composed of an elastomer, preferably Teflon, with which one of the threads of the threaded connection (25) is coated.

8. Injection valve according to one of Claims 1 to 7, **characterized in that** the external thread is arranged on a hollow cylindrical connecting piece (26) which is separate from the pipe (30) and which is mounted onto the pipe end, preferably partially inserted into said pipe end, and fixedly connected to the pipe (30).

9. Injection valve according to Claim 8, **characterized in that** the pipe (30) is led through a passage opening (34), which is coaxial with respect to the blind bore (24) in the nozzle body (12), in an attachment piece (13) which covers the valve housing (11) at its housing end averted from the nozzle body (12), and said pipe is dimensioned in terms of its axial length such that, when the connecting piece (26) is fully screwed into the blind bore (24), said pipe projects axially beyond the attachment piece (13), and **in that** the inflow connector (23) is mounted onto the protruding pipe end and fixedly connected thereto, preferably by pressing and welding.

10. Injection valve according to Claim 9, **characterized in that** the inflow connector (23) bears an external thread which can be screwed into an internal thread formed in the passage bore (34).

11. Injection valve according to Claim 9 or 10, **characterized in that** the inflow connector (23) is partially surrounded by a plastics body (36) which is moulded onto the attachment piece (13).

12. Injection valve according to Claim 9 or 10, **characterized in that** the pipe (30) or the screwed-on connector (23) is sealed off with respect to the passage bore (34) in the attachment piece (13), preferably by way of a weld or braze seam on the surface of the attachment piece (13) and extending around the pipe (30) or the connector (23) thereof.

## Revendications

1. Soupape d'injection pour un fluide, en particulier pour du carburant, comprenant un boîtier de soupape (11), une tubulure d'amenée (23) pour le fluide disposée à une extrémité de boîtier du boîtier de soupape (11), un corps de buse (12) disposé à l'autre extrémité de boîtier, qui présente un siège de soupape (16) entourant une ouverture de pulvérisation (17) et une chambre de soupape (18) montée en amont de celui-ci, et un tube (30) conduisant les fluides, s'étendant dans le boîtier de soupape (11), lequel relie la chambre de soupape (18) à la tubulure d'amenée (23), un trou borgne axial (24) disposé de manière décalée radialement par rapport à l'axe de boîtier du boîtier de soupape (11) étant réalisé dans le corps de buse (12) et une liaison fluidique étant établie du trou borgne (24) à la chambre de soupape (18), **caractérisée en ce que** le tube (30) est vissé au niveau de son extrémité de tube du côté de la chambre de soupape au moyen d'un filetage extérieur dans un filetage intérieur du trou borgne (24) et **en ce que** la connexion filetée (25) du filetage intérieur et du filetage extérieur est rendue étanche par rapport au trou borgne (24) au moyen d'au moins un élément d'étanchéité (31).

2. Soupape d'injection selon la revendication 1, **caractérisée en ce que** la liaison fluidique entre le trou borgne (24) et la chambre de soupape (18) est formée par un alésage transversal (28) s'étendant dans le corps de buse (12), lequel débouche en dessous du filetage intérieur dans la base du trou borgne.

3. Soupape d'injection selon la revendication 1 ou 2, **caractérisée en ce que** l'au moins un élément d'étanchéité (31) est une bague d'étanchéité (32), de préférence en PTFE, qui est introduite dans une rainure annulaire (33) à l'intérieur du filetage extérieur.

4. Soupape d'injection selon la revendication 3, **caractérisée en ce que** l'au moins un élément d'étanchéité (31) est une rondelle d'étanchéité de forme annulaire (41), de préférence en PTFE, qui est pressée par engagement par force axialement sur un épaulement annulaire (40) dans le trou borgne (24) disposé avant l'embouchure de la liaison fluidique.

5. Soupape d'injection selon l'une quelconque des revendications 2 à 4, **caractérisée en ce qu'**un alésage de fuite (37) conduisant vers l'extérieur débouche dans le trou borgne (24) au-dessus de l'au moins un élément d'étanchéité (21) dans la région du filetage intérieur et un deuxième élément d'étanchéité (38) est disposé au-dessus de l'alésage de fuite (37) dans la région de la connexion filetée (25).

6. Soupape d'injection selon la revendication 5, **caractérisée en ce que** le deuxième élément d'étanchéité (38) est une bague d'étanchéité (32), de préférence en PTFE, qui est introduite dans une rainure annulaire (33) à l'intérieur du filetage extérieur.

7. Soupape d'injection selon la revendication 1 ou 2, **caractérisée en ce que** l'au moins un élément d'étanchéité (38) est formé par une couche d'étanchéité constituée d'un élastomère, de préférence de téflon, avec laquelle est revêtu l'un des filetages de la connexion filetée (25).

8. Soupape d'injection selon l'une quelconque des revendications 1 à 7, **caractérisée en ce que** le filetage extérieur est disposé sur une pièce de connexion (26) cylindrique creuse, séparée du tube (30), qui est placée à l'extrémité du tube, de préférence qui est partiellement insérée dans celle-ci, et qui est connectée fixement au tube (30).

9. Soupape d'injection selon la revendication 8, **caractérisée en ce que** le tube (30) est guidé dans une ouverture traversante (34) coaxiale au trou borgne (24) dans le corps de buse (12) dans une pièce de raccordement (13) recouvrant le boîtier de soupape (11) au niveau de son extrémité de boîtier opposée au corps de buse (12) et a une longueur axiale dimensionnée de telle sorte qu'il fasse saillie axialement au-delà de la pièce de raccordement (13) lorsque la pièce de connexion (26) est complètement vissée dans le trou borgne (24), et **en ce que** la tubulure d'amenée (23) est posée sur l'extrémité de tube saillante et est connectée fixement à celle-ci, de préférence par pressage et soudage.

10. Soupape d'injection selon la revendication 9, **caractérisée en ce que** la tubulure d'amenée (23) porte un filetage extérieur qui peut être vissé dans un filetage intérieur réalisé dans l'alésage traversant (34).

11. Soupape d'injection selon la revendication 9 ou 10, **caractérisée en ce que** la tubulure d'amenée (23) est entourée en partie par un corps en plastique (36) moulé par injection sur la pièce de raccordement (13).

12. Soupape d'injection selon la revendication 9 ou 10, **caractérisée en ce que** le tube (30) ou la tubulure de raccordement vissée (23) est étanchéifié(e) par rapport à l'alésage traversant (34) dans la pièce de raccordement (13), de préférence par un joint de soudure ou de brasage sur la surface de la pièce de raccordement (13) placé autour du tube (30) ou de la tubulure de raccordement (23).
